# EUROPÄISCHE PATENTSCHRIFT

(11) **EP 1 441 058 B1**
(45) Veröffentlichungstag und Bekanntmachung des Hinweises auf die Patenterteilung: **26.09.2012**
(21) Anmeldenummer: 03027118.3
(22) Anmeldetag: 26.11.2003
(51) Int. Cl.: D06F 58/02, D06F 58/20, D06F 58/28

(54) **Wäschetrockner mit Umluftbetrieb**
Laundry dryer with an air circulation mode
Sèche-linge avec un mode de circulation d'air

(30) Priorität: 25.01.2003 DE 10302864
(43) Veröffentlichungstag der Anmeldung: 28.07.2004
(62) Teilanmeldung aus: 08007672.2
(73) Patentinhaber: Electrolux Home Products Corporation N.V., 1130 Brussel (BE)
(72) Erfinder: Lampe, Hansjörg, 90491 Nürnberg (DE); Schmidt, Dieter, 90552 Röthenbach (DE); Klug, Hans-Joachim, 90610 Winkelhaid (DE)
(74) Vertreter: Baumgartl, Gerhard Willi

(56) Entgegenhaltungen:
- US-A- 2 846 776
- US-A- 3 401 052
- US-A- 4 207 683
- US-A- 4 519 145
- US-A- 4 549 362
- PATENT ABSTRACTS OF JAPAN Bd. 0152, Nr. 02 (C-0834), 23. Mai 1991 (1991-05-23) & JP 3 055100 A (TOSHIBA CORP), 8. März 1991 (1991-03-08)

## Beschreibung

Die Erfindung betrifft einen Wäschetrockner, insbesondere einen Kondensationstrockner, mit einem durch einen Lüfter erzeugtem Umluftstrom zum Trocknen von Wäsche, sowie ein Verfahren zur Behandlung von Wäsche in einem Wäschetrockner.

Die EP 0 676 497 B1 beschreibt ein Verfahren zum Parfümieren von Wäsche, wobei ein Einsprühen des Duftstoffes auf die im Wäschetrockner lagernde Wäsche im Bereich des Einfülldeckels erfolgt. Mittels Druckluft wird aus einem Behälter der Duftstoff zu einer Zerstäubungsdüse gepresst, die wiederum mittels Druckluft beaufschlagt den Duftstoff in den Wäschetrockner zerstäubt.

Auch die DE 195 43 337 A1 beschreibt einen Wäschetrockner mit einer Vorrichtung zum Beduften der Wäsche, wobei der Duft-Träger aus einem Vorratsgefäß in den Luftstrom bzw. in den Trockenraum dosiert zugegeben wird.

Aus der US 4 549 362 A ist ein Wäschetrockner mit einer Umschalteinrichtung bekannt, mittels derer stufenweise von einem Abluftbetrieb zu einem Umluftbetrieb abhängig vom Trocknungsfortschritt umgeschaltet werden kann. Eine Kondensationseinrichtung für einen reinen Umluft-/Kondensationsbetrieb ist jedoch nicht vorgesehen, sodass ein Trocknungsvorgang nur durch Abtransport der aus der zu trocknenden Wäsche entnommenen Feuchtigkeit aus dem Wäschetrockner in die Umgebungsluft bewerkstelligt wird.

Auch das Dokument US 4 519 145 A offenbart einen Umschalteinrichtung zum Umschalten von einem Abluft- auf einen Umluftbetrieb. Eine Kondensationseinrichtung ist hier zwar vorgesehen, jedoch ist der Kondensationsvorgang im Abluftbetrieb wirksam, während bei Umluftbetrieb lediglich eine Luftzirkulation stattfindet. Ferner kann während des Umluftbetriebs Feuchtigkeit aus der Kondensatfalle in die Wäschetrommel eingesprüht werden.

Das US-Patent 3 401 052 zeigt und beschreibt einen Wäschetrockner mit einer Umschalteinrichtung zum Umschalten des Luftstroms durch die Wäschetrommel zwischen Umluft- und Abluftbetrieb, wobei die Wäsche mit zumindest einem Zusatzstoff über Düsen an einer Ladeöffnung beaufschlagt werden kann.

Das Dokument US 2 846 776 gibt einen Wäschetrockner mit Abluftbetrieb wieder, wobei eine Wäschetrommel und ein Gebläse vom selben Antrieb angetrieben werden und bei reduzierten oder abgeschalteten Luftstrom die Wäsche in der Wäschetrommel mit einem Zusatzstoff beaufschlagt wird.

Aus dem US-Patent 4 207 683 und dem Japanischen Patent-Abstract JP 03 055 100 sind Wäschetrockner bekannt, die Vorrichtungen zur Beaufschlagung von Wäsche mit einem Zusatzstoff zur Vermeidung der Knitterbildung oder statischen Aufladung aufweisen. In die Wäschetrommel wird der Zusatzstoff mittels Nebelbildung eingetragen, wobei entweder eine Zerstäuberdüse oder ein Ultraschallzerstäuber zur Anwendung kommt.

Sowohl bei der US 3,583,180 als auch bei der US 3,002,288 sind gegenüberliegend zum Außenumfang bzw. zur Seitenfläche einer Wäschetrommel Düsen angeordnet, die über eine mechanische Einrichtung betätigt dann eine Wäschebehandlungslösung in Richtung Wäschetrommel abgeben, wenn der Düse gegenüberliegend ein Einlassloch der Wäschetrommel an der Düse vorbeigeführt wird. Hierbei ist der mechanische Aufwand zur exakten Beaufschlagung der Wäsche mittels der Lösung sehr aufwändig.

Es ist daher Aufgabe der Erfindung, einen Wäschetrockner mit einer Umluftführung zum Trocknen der Wäsche durch einfache Mittel für weitere Verfahren zur Behandlung der Wäsche, insbesondere zum Auffrischen wenig getragener oder nicht waschbarer Wäsche, hierfür vorzusehen.

Diese Aufgabe wird mit den Merkmalen des Anspruchs 1 gelöst. Vorteilhafte Ausgestaltungen sind Gegenstand der Unteransprüche.

Gemäß Anspruch 1 weist ein Wäschetrockner eine drehbar gelagerte Wäschetrommel mit zumindest einem Lufteinlass und zumindest einem Luftauslass auf. Im Trockenmodus gelangt Luft zur in der Wäschetrommel gelagerten Wäsche durch eine Vielzahl von Lufteinlässen am Außenumfang und/oder an der Rückseite der Wäschetrommel und wird vorteilhaft durch die Ladeluke bzw. -öffnung als Luftauslass ausgelassen. Durch einen Lüfter ist ein Luftstrom durch die Wäschetrommel erzeugbar. Im reinen Umluftbetrieb wird die aus dem Luftauslass ausgelassene Luft durch eine Luftführung wieder zu den Lufteinlässen geführt, so dass sich ein geschlossener Luftkreislauf ergibt. Dabei wird die Wäsche durch den steten Luftstrom effizient getrocknet und die aufgenommene Luftfeuchtigkeit beispielsweise bei einem Kondensationstrockner in einer Kondensationseinrichtung ausgeschieden. Durch eine Umschalteinrichtung ist die Luftführung vom Umluftbetrieb in einen Abluftbetrieb umschaltbar, bei dem zumindest ein Teil der aus dem Luftauslass oder den Luftauslässen ausgelassenen Luft aus dem Wäschetrockner herausgeführt wird.

Im Abluftbetrieb kann die Wäsche zum Beispiel aufgefrischt werden, wenn wenig getragene Wäsche geruchsbelastet ist und lediglich der Geruch, wie beispielsweise Körpergeruch, aus der Wäsche entfernt werden soll. Zusätzlich oder alternativ kann während des Abluftbetriebs ein Desinfektionsvorgang beispielsweise mit Wasserdampf vorgenommen werden, so dass sich eine Anreicherung des Wasserdampfes in der Wäschetrommel verhindern lässt, wie dies beispielsweise im reinen Umluftbetrieb der Fall wäre. Weiterhin können während des Abluftbetriebs Reinigungsmittel, Desinfektionsmittel, übrige Duftstoffe oder deren Rückstände aus der Wäschetrommel bzw. dem Luftkreislaufsystem entfernt und als Abluft abgeblasen werden. Durch Vorsehen einer Umschalteinrichtung lässt sich somit ein Umluftwäschetrockner auf einfache Weise für andere Behandlungsverfahren von Wäsche einsetzen, wie beispielsweise zum Auffrischen der Wäsche oder für eine Trockenreinigung zur Behandlung empfindlicher Wäsche, die nicht in einer Waschmaschine gereinigt werden kann.

Die Förderleistung des Lüfters ist gemäß einem weiteren Merkmal der Erfindung zum Aufrechterhalten des Luftstroms durch die Wäschetrommel einstellbar oder dessen Förderrichtung umkehrbar. So kann beispielsweise während des Einsprühens von Heißdampf zur Desinfektion oder eines Reinigungsmittels zur Trockenreinigung der Luftstrom reduziert oder umgekehrt werden, so dass einerseits das Reinigungsmittel bzw. das Desinfektionsmittel möglichst konzentriert in der Wäschetrommel gehalten wird oder bei Umkehrung des Luftstroms effizient innerhalb der Wäschetrommel verteilt wird. Die Erfindung sieht weiterhin vor, dass die Wäschetrommel unabhängig vom Lüfter antreibbar ist. Auf diese Weise kann bei abgeschaltetem Lüfter die Wäschetrommel weiterhin angetrieben werden, um beispielsweise das Reinigungsmittel oder Desinfektionsmittel gleichmäßig auf die Wäsche zu verteilen.

Der Wäschetrockner weist weiter erfindungsgemäß zumindest eine Sprüheinrichtung auf, mit der ein Zusatzstoff auf die in der Wäschetrommel lagernde Wäsche aufsprühbar ist.

Ganz besonders vorteilhaft ist die Umschalteinrichtung sowohl zwischen einem reinen Umluftbetrieb, bei dem keine Frischluft zugeführt bzw. Abluft abgeführt wird, einem reinen Abluftbetrieb, bei dem die aus dem Luftauslass ausgelassene Abluft vollständig nach außen abgeführt wird, als auch einem Mischmodus umschaltbar, bei dem in einer Zwischenstellung nur ein Teil der Abluft ausgelassen wird. Dadurch lassen sich die einzelnen Prozesse zeit- und energieoptimiert betreiben. Beispielsweise wird während des Auffrischens in der Anfangsphase keine oder lediglich ein geringer Teil der Abluft abgeführt, so dass sich die Luft durch eine Heizeinrichtung im Umluftbetrieb schnell erhitzen lässt, während dann bei erhitzter Luft, die die Geruchsstoffe besonders gut aufnimmt, die Abluftmenge allmählich erhöht wird, so dass die verstärkt von der Wäsche aufgenommenen Geruchsstoffe effizient abgeführt werden.

Durch Zugabe eines entsprechenden Zusatzstoffes ist eine Desinfektion, eine Trockenreinigung oder Parfümierung der Wäsche ausführbar. Zur Optimierung der Einwirkung des Zusatzstoffes wird entsprechend dessen gewünschter Wirkung der Umluftbetrieb, der Abluftbetrieb oder ein Mischbetrieb eingestellt. Zusätzlich kann wie oben beschrieben der Luftstrom durch die Wäschetrommel reduziert, abgestellt oder umgekehrt werden. Ein Umstellen zwischen Umluft und Abluft bzw. Mischbetrieb und ein Einstellen der Stärke und/oder Richtung des Luftstroms wird vorteilhaft auch während der verschiedenen Einwirkphasen eines Zusatzstoffes zeitlich variiert. Beispielsweise wird bei einem Reinigungsmittel als Zusatzstoff zunächst der Luftstrom angehalten bis das Reinigungsmittel vollständig auf die Wäsche eingewirkt hat und danach wird der Abluftbetrieb aufgenommen, so dass Rückstände des Reinigungsmittels sowie Zersetzungsprodukte aus der Wäsche abgeführt werden.

Bei einem Kondensationswäschetrockner kann vorteilhaft das Kondensationswasser einer Sprüheinrichtung zugeführt werden, die das Wasser als Dampf oder Nebel in die Wäschetrommel einsprüht. Damit können andere in die Wäschetrommel eingesprühte Zusatzstoffe aktiviert werden oder das Wasser ist als Heißdampf zum Desinfizieren einsetzbar. Vorteilhaft weist dabei eine oder mehrere der Sprüheinrichtungen eine Heizeinrichtung zum Erwärmen des Zusatzstoffes auf, so dass dieser durch die Erhitzung aktiviert bzw. dessen Wirkung erhöht wird.

Anhand von Figuren werden Ausführungsformen der Erfindung näher erläutert. Es zeigen:
- Fig. 1: eine schematische Darstellung der Luftführung durch eine Wäschetrommel eines Ablufttrockners,
- Fig. 2: eine schematische Darstellung einer umschaltbaren Umluft-/Abluftführung durch eine Wäschetrommel und
- Fig. 3: ein Umschaltventil mit einer Luftklappe.

Fig. 1 zeigt schematisch die Anordnung eines Teils der Elemente eines Ablufttrockners 1. In einer Wäschetrommel 2 lagert Wäsche zum Trocknen bzw. hier speziell zum Auffrischen oder zum Trockenreinigen. Beim Trockenmodus wird auf herkömmliche Weise durch einen Zuluftkanal 3 Luft zum Inneren der Wäschetrommel 2 zugeführt, wobei der Zuluftkanal 3 den Außenumfang (nicht dargestellt) und die Rückseite der Wäschetrommel 2 umschließt. Die Luft dringt durch eine Vielzahl von Luftlöchern am Außenumfang (nicht dargestellt) und an der Rückseite der Wäschetrommel in diese ein. Im Zuluftkanal 3 ist ein Prozesslüfter 4 angeordnet, der durch einen Motor 5 angetrieben wird und den Zuluftstrom 7 erzeugt. Weiterhin ist im Zuluftkanal 3 eine Heizung 6 angeordnet, um bei Bedarf den Zuluftstrom aufzuheizen.

An der Vorderseite der Wäschetrommel 2 ist eine Ladeluke 8 angeordnet, die gleichzeitig als Luftaustritt dient. Am Luftaustritt 8 kann zusätzlich ein Filter angeordnet sein zum Auffangen der Flusen oder sonstiger Verunreinigungen, die mit der Abluft 9 aus der Wäschetrommel 2 heraus getragen werden. Die Wäschetrommel 2 wird durch einen separaten Motor 10 angetrieben, so dass die Drehzahlen der Wäschetrommel 2 und des Prozesslüfters 4 unabhängig voneinander einstellbar sind.

Eine Sprüheinrichtung 11 sprüht über ein Sprührohr 12, das nur wenige Zentimeter lang ist, ein Reinigungsmittel 14 an der oberen Vorderseite des Luftaustritts 8 ein. Von der Düse an der Vorderseite des Sprührohrs 12 breitet sich eine Sprühwolke von oben vorne schräg nach hinten unten aus, so dass die Wäsche in der Wäschetrommel 2 mit dem zerstäubten Reinigungsmittel 14 beaufschlagt wird. Das Reinigungsmittel 14 wird der Sprüheinrichtung 11 aus einem Behälter 13 über eine Zuleitung 15 zugeführt. Die Sprüheinrichtung 11 umfasst einen elektromagnetisch angeregten oder einen mittels Ultraschall angeregten Zerstäuber, der das Reinigungsmittel fein zerstäubt, so dass ein räumlich konzentriertes Auftropfen des Reinigungsmittels 14 auf die Wäsche verhindert wird. Die Länge des Sprührohrs 12 ist kurz gehalten, so dass sich bei abgestelltem Zerstäuber 11 dort wenig Reinigungsmittel 14 ablagert.

Bei einer hier nicht dargestellten Ausführung ist die Sprüheinrichtung unmittelbar mit einem Düsenaustritt am Luftaustritt 8 angeordnet. Hierzu ist die Sprüheinrichtung 11 beispielsweise in die Verschlussklappe des Wäschetrockners integriert. Bei einer weiteren Ausführung können auch mehrere Behälter 13 vorgesehen sein, in denen verschiedene Zusatzstoffe bevorratet werden, die wahlweise durch Öffnen und Schließen von Ventilen der Sprüheinrichtung 11 zugeführt werden. Als Zusatzstoff wird beispielsweise ein Reinigungsmittel eingesetzt, das zur Reinigungsunterstützung dient. Oder ein Duftstoff, der nach dem Trocknen und/oder nach dem Reinigen der Wäsche der Wäschetrommel zugeführt wird, um die Wäsche zu parfümieren.

Zur Optimierung der Einwirkung des oder der Zusatzstoffe ist beim Einsprühen die Drehzahl des Prozesslüfters 4 im Vergleich zur Drehzahl im Trocknüngsmodus deutlich reduziert, beispielsweise auf 20% der nominellen Drehzahl, der Prozesslüfter 4 ist angehalten oder dreht sich sogar in Gegenrichtung. Infolgedessen stellt sich ein reduzierter, nicht vorhandener oder umgekehrter Zuluftstrom 7 durch den Zuluftkanal 3 ein und der eingesprühte Zusatzstoff wird nur geringfügig oder gar nicht durch den Abluftstrom 9 aus der Wäschetrommel 2 heraus transportiert. Die Reduzierung, Abstellung oder Umkehrung der Drehzahl des Prozesslüfters 4 kann vorteilhaft auch nach dem Einsprühen des Zusatzstoffes noch für eine vorgegebene Einwirkzeit fortgesetzt werden, so dass sich der Zusatzstoff innerhalb der Wäschetrommel 2 verteilt und dort bei erhöhter Konzentration auf die Wäsche einwirkt. Danach kann die Programmablaufsteuerung der Steuereinrichtung den Pro zesslüfter 4 so ansteuern, dass dieser mit nomineller Drehzahl und Drehrichtung seinen Betrieb wieder aufnimmt, um den Trockenvorgang fortzusetzen und/oder Reste und Abfallprodukte des Zusatzstoffes abzutransportieren. Beispielsweise können nach dem Einsprühen eines Reinigungsmittels durch Aktivieren des Prozesslüfters 4 mit nomineller Drehzahl die Reste des Reinigungsmittels bzw. Prozessrückstände mit der Abluft 9 abtransportiert werden. Oder die Behandlung der Wäsche im Wäschetrockner ist mit dem Einsprühen oder der folgenden Einwirkzeit abgeschlossen. Beispielsweise wird nach dem Einsprühen eines Duftstoffes der Prozesslüfter nicht wieder eingeschaltet, so dass sich der Duftstoff in der Wäsche hält und diese sparsam parfümiert werden kann.

Während des Einsprühens des Zusatzstoffes und gegebenenfalls während einer darauf folgenden Einwirkzeit kann die Heizung 6 abgeschaltet sein. Beispielsweise ist die Heizung 6 abgestellt, wenn der Prozesslüfter 4 angehalten ist. Benötigt der Zusatzstoff zur optimalen Entfaltung seiner Wirkung dagegen ein Aufheizen, so kann bei reduzierter Drehzahl des Lüfters 4 die Heizung 6 eingeschaltet werden, so dass diese den gedrosselten Luftstrom erhitzt. Läuft dagegen der Prözesalüfter 4 in umgekehrter Richtung, so können durch Einschalten der Heizung 6 Rückstände oder Reste des Zusatzmittels beseitigt oder umgesetzt werden. Bei einer weiteren Ausgestaltung wird alternativ oder zusätzlich zum Steuern der Heizleistung während des Einsprühens bzw. auch während der Einwirkzeit des Zusatzstoffes die Drehzahl der Wäschetrommel 2 reduziert, so dass einerseits eine Verteilung des Zusatzstoffes über die in der Wäschetrommel 2 lagernde Wäsche erfolgt, während durch die reduzierte Drehzahl ein sanftes Einwirken beispielsweise eines Reinigungsmittels bewirkt wird.

Fig. 2 zeigt schematisch die Anordnung eines Teils der Elemente eines Kondensationswäschetrockners 20. Wie beim Wäschetrockner 1 der Fig. 1 lagert in einer Wäschetrommel 22 die zu behandelnde Wäsche und über einen Zuluftkanal 23 wird Zuluft in das Innere der Wäschetrommel 22 zugeführt. Der Zuluftstrom wird durch einen Prozesslüfter 24 erzeugt, der durch einen Motor 25 angetrieben wird. Zum Erhitzen der Zuluft ist im Bereich des Zuluftkanals 23 eine Heizung 26 angeordnet. Neben dem Prozesslüfter 24 ist ein Kühlerlüfter 27 mit dem Motor 25 verbunden, wobei der Kühlluftstrom vom Kühlerlüfter 27 einen Wärmetauscher 29 kühlt. Der Wärmetauscher 29 ist im Umluftkreis zwischen dem Zuluftkanal 23 und einem Abluftkanal 35 angeordnet und dem Wärmetauscher ist ein Kondensationsbehälter zum Auffangen des Kondensats zugeordnet.

Die der Wäschetrommel 22 zugeführte Zuluft tritt aus einem Luftaustritt 28 bzw. einer Ladeluke der Wäschetrommel 22 als Abluft 38 in den Abluftkanal 35 aus. Am Abluftkanal 35 ist eine Abluftklappe 36 und eine Frischluftklappe 37 angeordnet, wobei im reinen Umluftbetrieb sowohl die Abluftklappe 36 als auch die Frischluftklappe 37 geschlossen sind. Im reinen Abluftbetrieb verschließt die Frischluftklappe 37 den Abluftkanal 35 zum Wärmetauscher 39 hin, während die Abluftklappe 36 geöffnet ist, so dass der Abluftstrom 38 nicht im Luftkreislauf zirkuliert. Im Mischbetrieb nehmen die Klappen 36, 37 Zwischenstellungen ein, so dass ein Teil der Abluft 38 aus der Abluftklappe 36 austritt und ein weiterer Teil an der teilgeöffneten Frischluftklappe 37 vorbei zum Wärmetauscher 29 gelangt. Die durch die Abluftklappe 36 ausgelassene Luftmenge wird durch an der Frischluftklappe 37 einströmende Frischluft ersetzt.

Wie bei der obigen Ausführung, die in Bezug auf Fig. 1 beschrieben wurde, wird durch einen Injektor bzw. eine Sprüheinrichtung 31 ein oder mehrere Zusatzstoffe über ein Sprührohr 32 in die Wäschetrommel 22 eingesprüht. Die Ausgestaltungen der Sprüheinrichtung 31 entsprechen den oben zur Sprüheinrichtung 11 beschriebenen. Zusätzlich ist ein Dampferzeuger 33 vorgesehen, der über eine Zuleitung 34 mit Kondensationswasser aus dem Kondensationsbehälter des Wärmetauschers 29 versorgt wird. Bei einer Ausführung ist der Dampferzeuger 33 im vorderen oberen Teil des Wäschetrockners in der Nähe des Luftaustritts 28 angeordnet. In diesem Fall wird aus dem zugeführten Wasser über einen Zerstäuber ein Nebel erzeugt und ins Innere der Wäschetrommel 22 zugeführt. Zusätzlich kann der Dampferzeuger 33 eine Heizeinrichtung aufweisen, die das zerstäubte Wasser erhitzt oder das Wasser vor dem Zerstäuben erhitzt, so dass sich anstelle des Nebels ein Dampf bildet, der als aktivierender Zusatzstoff ins Wäschetrommelinnere zugeführt wird. Bei einer weiteren Ausführung ist der Dampferzeuger 33 neben dem Kondensationsbehälter angeordnet und über eine Zerstäuber-/Pumpeinrichtung wird das Wasser zerstäubt und über eine Leitung 39 in die Wäschetrommel 22 zugeführt. Zusätzlich oder anstelle der Zerstäubung kann das Wasser durch die Heizeinrichtung verdampft und somit als Heißdampf ins Wäschetrommelinnere zugeführt werden. Ein solcher Dampferzeuger 33 bzw. Wasserzerstäuber ist ohne weiteres auch bei der Ausführung von Fig. 1 einsetzbar, wobei dem Dampferzeuger 33 das Wasser durch einen separaten Wasservorratsbehälter zugeführt wird.

Durch verschiedene Kombinationsmöglichkeiten des Einsprühens von Zusatzstoffen durch die Sprüheinrichtung 31 und/oder den Dampferzeuger 33 sowie durch die Stellungen der Klappen 36, 37 (Abluftbetrieb, Umluftbetrieb, Mischbetrieb) werden verschiedene Prozessmodi des Wäschetrockners ermöglicht. Sind die Klappen 36, 37 geschlossen und wird kein Zusatzstoff durch die Sprüheinrichtung 31 bzw. den Dampferzeuger 33 eingesprüht, so arbeitet der Trockner als herkömmlicher Kondensationstrockner und die Wäsche in der Wäschetrommel 22 wird getrocknet. Soll lediglich wenig getragene Wäsche aufgefrischt werden, so wird durch Öffnen der Klappen 36, 37 auf Abluftbetrieb umgestellt, so dass die geruchsbelastete Abluft 38 abgeführt und die Wäsche mit Frischluft beaufschlagt wird. Daneben können bei geöffneten Klappen 36, 37 im Abluftbetrieb die gleichen Verfahrensschritte wie oben in bezug auf das Ablufttrocknersystem von Fig. 1 beschrieben, ausgeführt werden. D.h. zur maximalen Nutzung und Einwirkung des eingesprühten Zusatzstoffes wird der Prozesslüfter 24 bei reduzierter Drehzahl betrieben, abgestellt oder in umgekehrter Richtung betrieben. Wird bei geschlossenen Klappen 36, 37 eingesprüht, so verhindert ebenfalls das Abstellen des Prozesslüfters 24 bzw. die Reduktion seiner Drehzahl den Abtransport des Zusatzstoffes und gegebenenfalls eine Kondensation des Zusatzstoffes im Wärmetauscher 29. Dabei wird eine Verschleppung der Zusatzstoffe im Kreislaufsystem (Zuluftkanal 23 und Abluftkanal 35) eingeschränkt. Der Betrieb der Heizung 26 und des Motors 30 zum Drehen der Wäschetrommel 22 kann entsprechend der Heizung 6 und des Motors 10 in Fig. 1 erfolgen. Durch die Sprüheinrichtung 31 oder ggf. mehrere solche Sprüheinrichtungen lassen sich Zusatzstoffe wie Duftstoffe, Entkeimungsmittel, Reinigungsmittel oder dergleichen in die Wäschetrommel 22 einsprühen. Eine Dosierung der Zusätzstoffe erfolgt durch zeitliche Steuerung eines Dosierventils im Falle flüssiger Zusatzstoffe oder einer Fördereinrichtung zwischen Vorratsbehälter und Sprüheinrichtung im Falle fester Zusatzstoffe.

Durch das Trockenreinigungsverfahren können insbesondere Textilien bzw. Kleidungsstücke, die für das Waschen in einer Haushaltswaschmaschine oder mittels Handwäsche nicht geeignet sind, im Wäschetrockner aufgefrischt und/oder auf schonende Weise gereinigt werden. Die Effektivität des Reinigungs- bzw. Auffrischprozesses lässt sich durch separate Optimierung der Drehzahl des Gebläses und der Wäschetrommel hinsichtlich Bewegungsablauf und Luftdurchsatz unabhängig voneinander einstellen. Zur weiteren Optimierung der Reinigung bzw. Auffrischung können zusätzlich in den Wäschetrommeln 2, 22 der Fig. 1 und 2 Einbauten im Trommelinneren vorgesehen sein. Beispielsweise eine Auskleidung der Trommel mit schmutzabsorbierenden Materialien, wie z.B. einem Reinigungsvlies, dem Vorsehen von Bürsten an Innenrippen der Trommel und/oder eine besondere Oberflächenbeschaffenheit eines Grobsiebs, das an den Luftaustritten 8, 28 angeordnet ist. Diese bewirken die Reinigung und Auffrischung über "sanfte" Einwirkung auf die Wäschestücke.

Die oben beschriebenen Ausführungen der Wäschetrockner ermöglichen somit einen Programmdurchlauf "Trocknen", einen Programmdurchlauf "Reinigen", einen Programmdurchlauf "Entkeimen" (gegebenenfalls zusammen mit dem Reinigungsprogramm) und einen Programmdurchlauf "Auffrischen". Die Programmdurchläufe sind in beliebiger Reihenfolge miteinander kombinierbar und optimierbar z.B. bezüglich Einsprühmenge, Einwirkzeit, Umluftmenge und -richtung, Menge an zugeführter Frischluft und andere Programmparameter.

Fig. 3 zeigt eine weitere Ausgestaltung der Abluft/Umluftführung bei einem Kondensationswäschetrockner, wie sie beispielsweise bei der Anordnung von Fig. 2 einsetzbar ist. Der Wäschetrommel 41 des Kondensationströckners 40 wird über einen Zuluftkanal 42 Zuluft zugeführt. Diese verlässt als Abluft die Wäschetrommel 41 im Abluftkanal 43. Durch einen Auslasskanal 44 kann in Abhängigkeit von der Ventilstellung eines Umschaltventils 48 die Abluft von der Wäschetrommel 41 ganz, teilweise oder gar nicht ausgelassen werden. Ein entsprechender Teil der ausgelassenen Abluft wird durch Frischluft aus einem Frischluftkanal 45 ersetzt. Im Umschaltventil 48 ist eine Drehklappe 47 schwenkbar gelagert, wobei diese mit Zwischenstellungen zwischen einer ersten Position I und einer zweiten Position II überführbar ist. In der Position I arbeitet der Wäschetrockner 40 als Ablufttrockner, wobei die Abluft vollständig vom Abluftkanal 43 in den Auslasskanal 44 umgeleitet wird, während in den Zuluftkanal 42 nur Frischluft aus dem Frischluftkanal 45 gelangt. In der zweiten Endposition II arbeitet der Wäschetrockner 40 ausschließlich im Umluftverfahren, wobei die Abluft aus dem Abluftkanal 43 vollständig in den Zuluftkanal 42 strömt. Entsprechend Fig. 2 sind im Zuluftkanal eine Heizeinrichtung, ein Prozesslüfter und gegebenenfalls ein Wärmetauscher 29 angeordnet.

### BEZUGSZEICHENLISTE:

- 1: Ablufttrockner
- 2: Wäschetrommel
- 3: Zuluftkanal
- 4: Prozesslüfter
- 5: Motor
- 6: Heizung
- 7: Zuluft
- 8: Luftaustritt
- 9: Abluft
- 10: Motor
- 11: Sprüheinrichtung
- 12: Sprührohr
- 13: Behälter
- 14: Reinigungsmittel
- 15: Zuleitung
- 16: Sprühwolke
- 20: Kondensationstrockner
- 22: Wäschetrommel
- 23: Zuluftkanal
- 24: Prozesslüfter
- 25: Motor
- 26: Heizung
- 27: Kühlerlüfter
- 28: Luftaustritt
- 29: Wärmetauscher
- 30: Motor
- 31: Injektor
- 32: Sprührohr
- 33: Dampferzeuger
- 34: Zuleitung
- 35: Abluftkanal
- 36: Abluftklappe
- 37: Frischluftklappe
- 38: Abluft
- 39: Leitung
- 40: Wäschetrockner
- 41: Wäschetrommel
- 42: Zuluftkanal
- 43: Abluftkanal
- 44: Auslasskanal
- 45: Frischluftkanal
- 46: Umschaltventil
- 47: Drehklappe

## Patentansprüche

1. Wäschetrockner, insbesondere Kondensationstrockner, mit einer drehbar gelagerten Wäschetrommel (2, 22), die zumindest einen Lufteinlass und zumindest einen Luftauslass (8, 28) aufweist, und einem Lüfter (4, 24) zum Zuführen von Luft in die Wäschetrommel, und mit einer Umschalteinrichtung (35, 36; 46) zum Umschalten des Luftstroms durch die Wäschetrommel zwischen Umluft- und Abluftbetrieb, und einer Sprüheinrichtung (11, 31, 33) zum Versprühen eines Zusatzstoffes (14) auf die in der Wäschetrommel (2, 22) lagernde Wäsche **dadurch gekennzeichnet, dass** die Wäschetrommel (2, 22) und der Lüfter (4, 24) unabhängig voneinander antreibbar sind und dass die Förderleistung des Lüfters (4, 24) einstellbar und/oder die Förderrichtung umkehrbar ist.

2. Wäschetrockner nach Anspruch 1, **dadurch gekennzeichnet, dass** die Umschalteinrichtung (35, 36; 46) zumindest eine Zwischenstufe zwischen dem Umluft- und dem Abluftbetrieb aufweist.

3. Wäschetrockner nach Anspruch 1 oder 2, **dadurch gekennzeichnet, dass** die Umschalteinrichtung (35, 36; 46) zumindest ein Luftleitventil oder eine Luftleitklappe aufweist.

4. Wäschetrockner nach Anspruch 1, 2 oder 3, **dadurch gekennzeichnet, dass** die Umschalteinrichtung (35, 36; 46) eine Frischluftklappe (36) und eine Abluftklappe (35) aufweist.

5. Wäschetrockner nach Anspruch 4, **dadurch gekennzeichnet, dass** die Frischluftklappe (36) und/oder die Abluftklappe (35) in eine oder mehrere Stellungen zwischen einer geöffneten und geschlossenen Stellung einstellbar ist.

6. Wäschetrockner nach einem der vorhergehenden Ansprüche, **dadurch gekennzeichnet, dass** die Umschalteinrichtung (35, 36; 46) im Umluftkreis zwischen dem zumindest einen Luftauslass (8, 28) der Wäschetrommel (2, 22) und dem Lüfter (4, 24) angeordnet ist.

7. Wäschetrockner nach einem der Ansprüche 1 bis 6, **dadurch gekennzeichnet, dass** zumindest eine Sprüheinrichtung am Luftauslass (8, 28) und/oder an der Ladeöffnung der Wäschetrommel (2, 22) angeordnet ist.

8. Wäschetrockner nach einem der Ansprüche 1 bis 7, **dadurch gekennzeichnet, dass** die Sprüheinrichtung (11, 31, 33) oder ein Auslass der Sprüheinrichtung im oberen Bereich an der Vorderseite der Wäschetrommel (2, 22) angeordnet ist.

9. Wäschetrockner nach einem der Ansprüche 1 bis 8, **dadurch gekennzeichnet, dass** ein Zusatzstoff ein Reinigungs-, Desinfektions- und/oder Duftmittel ist oder enthält.

10. Wäschetrockner nach einem der Ansprüche 1 bis 9, **dadurch gekennzeichnet, dass** ein Zusatzstoff Wasser ist.

11. Wäschetrockner nach Anspruch 10, **dadurch gekennzeichnet, dass** der Wäschetrockner ein Kondensationswäschetrockner (20, 40) ist und zumindest eine Sprüheinrichtung (33) mit einem Kondensationswasserbehälter zum Zuführen von Kondensationswasser zur Sprüheinrichtung verbunden ist.

12. Wäschetrockner nach einem der Ansprüche 1 bis 11, **dadurch gekennzeichnet, dass** der oder den Sprüheinrichtungen (11, 31, 33) eine Heizeinrichtung zum Erwärmen des oder der Zusatzstoffe zugeordnet ist.

13. Wäschetrockner nach einem der Ansprüche 1 bis 12, **gekennzeichnet durch** eine Dosiereinrichtung zum Einstellen der Menge des **durch** die erste und/oder weitere Sprüheinrichtung zu versprühenden Zusatzstoffes.

14. Wäschetrockner nach einem der Ansprüche 1 bis 13, **dadurch gekennzeichnet, dass** zumindest eine Sprüheinrichtung (11, 31, 33) einen elektromagnetisch oder mittels Ultraschall erregten Zerstäuber aufweist.

## Claims

1. Laundry drier, in particular condensation drier, having a rotatably mounted laundry drum (2, 22) which has at least one air inlet and at least one air outlet (8, 28), and a fan (4, 24) for supplying air to the laundry drum, and having a switching device (35, 36; 46) for switching the air stream through the laundry drum between circulating air operation and waste air operation, and a spraying device (11, 31, 33) for spraying an additive (14) onto the laundry lying in the laundry drum (2, 22), **characterised in that** the laundry drum (2, 22) and the fan (4, 44) can be driven independently of one another, and **in that** the conveying capacity of the fan (4, 24) can be adjusted and/or the conveying direction can be reversed.

2. Laundry drier according to claim 1, **characterised in that** the switching device (35, 36; 46) has at least one intermediate stage between circulating air operation and waste air operation.

3. Laundry drier according to claim 1 or 2, **characterised in that** the switching device (35, 36; 46) has at least one air-guiding valve or an air-guiding flap.

4. Laundry drier according to claim 1, 2 or 3, **characterised in that** the switching device (35, 36; 46) has a fresh-air flap (36) and a waste-air flap (35).

5. Laundry drier according to claim 4, **characterised in that** the fresh-air flap (36) and/or the waste air flap (35) can be adjusted into one or more positions between an opened and closed position.

6. Laundry drier according to one of the preceding claims, **characterised in that** the switching device (35, 36; 46) in the circulating-air circuit is arranged between the at least one air outlet (8, 28) of the laundry drum (2, 22) and the fan (4, 24).

7. Laundry drier according to one of claims 1 to 6, **characterised in that** at least one spraying device is arranged on the air outlet (8, 28) and/or on the loading opening of the laundry drum (2, 22).

8. Laundry drier according to one of claims 1 to 7, **characterised in that** the spraying device (11, 31, 33) or an outlet of the spraying device is arranged in the upper region on the front side of the laundry drum (2, 22).

9. Laundry drier according to one of claims 1 to 8, **characterised in that** an additive is or contains a detergent, disinfectant and/or fragrance.

10. Laundry drier according to one of claims 1 to 9, **characterised in that** an additive is water.

11. Laundry drier according to claim 10, **characterised in that** the laundry drier is a condensation laundry drier (20, 40) and at least one spraying device (33) is connected to a condensation-water container for supplying condensation water to the spraying device.

12. Laundry drier according to one of claims 1 to 11, **characterised in that** a heating device for heating the additive or additives is assigned to the spraying device or spraying devices (11, 31, 33).

13. Laundry drier according to one of claims 1 to 12, **characterised by** a metering device for adjusting the quantity of additive to be sprayed through the first and/or further spraying device.

14. Laundry drier according to one of claims 1 to 13, **characterised in that** at least one spraying device (11, 31, 33) has an atomiser which is activated electromagnetically or by means of ultrasound.

## Revendications

1. Sèche-linge, en particulier sécheur à condensation, comprenant un tambour de linge (2, 22) monté de façon rotative, qui présente au moins une entrée d'air et au moins une sortie d'air (8, 28), et un ventilateur (4, 24) pour l'arrivée d'air dans le tambour de linge, et un dispositif d'inversion (35, 36 ; 46) pour l'inversion du flux d'air par le tambour de linge entre le mode circulation d'air et le mode évacuation d'air, et un dispositif de pulvérisation (11, 31, 33) pour la pulvérisation d'une matière supplémentaire (14) sur le linge se trouvant dans le tambour à linge (2, 22), **caractérisé en ce que** le tambour à linge (2, 22) et le ventilateur (4, 24) peuvent être entraînés indépendamment l'un de l'autre et **en ce que** le débit du ventilateur (4, 24) est réglable et/ou le sens de transport est réversible.

2. Sèche-linge selon la revendication 1, **caractérisé en ce que** le dispositif d'inversion (35, 36 ; 46) présente au moins un stade intermédiaire entre le mode circulation d'air et le mode évacuation d'air.

3. Sèche-linge selon la revendication 1 ou 2, **caractérisé en ce que** le dispositif d'inversion (35, 36 ; 46) présente au moins une vanne de guidage d'air ou un clapet de guidage d'air.

4. Sèche-linge selon les revendications 1, 2 ou 3, **caractérisé en ce que** le dispositif d'inversion (35, 36 ; 46) présente un clapet d'air frais (36) et un clapet d'évacuation d'air (35).

5. Sèche-linge selon la revendication 4, **caractérisé en ce que** le clapet d'air frais (36) et/ou le clapet d'évacuation d'air (35) est réglable dans une ou plusieurs positions entre une position ouverte et une position fermée.

6. Sèche-linge selon l'une des revendications précédentes, **caractérisé en ce que** le dispositif d'inversion (35, 36 ; 46) est disposé dans une circulation d'air entre la au moins une sortie d'air (8, 28) du tambour à linge (2, 22) et le ventilateur (4, 24).

7. Sèche-linge selon l'une des revendications 1 à 6, **caractérisé en ce qu'**au moins un dispositif de pulvérisation est disposé sur la sortie d'air (8, 28) et/ou sur l'ouverture de chargement du tambour à linge (2, 22).

8. Sèche-linge selon l'une des revendications 1 à 7, **caractérisé en ce que** le dispositif de pulvérisation (11, 31, 33) ou une sortie du dispositif de pulvérisation est disposé(e) dans la zone supérieure sur le côté avant du tambour à linge (2, 22).

9. Sèche-linge selon l'une des revendications 1 à 8, **caractérisé en ce qu'**une matière supplémentaire contient un produit de nettoyage, de désinfection et/ou un produit de parfum.

10. Sèche-linge selon l'une des revendications 1 à 9, **caractérisé en ce qu'**une matière supplémentaire est de l'eau.

11. Sèche-linge selon la revendication 10, **caractérisé en ce que** le sèche-linge est un sèche-linge à condensation (20, 40) et au moins un dispositif de pulvérisation (33) est relié à un réservoir d'eau de condensation pour l'arrivée d'eau de condensation au dispositif de pulvérisation.

12. Sèche-linge selon l'une des revendications 1 à 11, **caractérisé en ce qu'**un dispositif de chauffage est attribué au ou aux dispositif(s) de pulvérisation (11, 31, 33) pour le réchauffement du ou des matières supplémentaires.

13. Sèche-linge selon l'une des revendications 1 à 12, **caractérisé par** un dispositif de dosage pour le réglage de
la quantité de l'agent supplémentaire à pulvériser par le premier et/ou l'autre dispositif de pulvérisation.

14. Sèche-linge selon l'une des revendications 1 à 13, **caractérisé en ce qu'**au moins un dispositif de pulvérisation (11, 31, 33) présente un atomiseur excité de façon magnétique ou au moyen d'ultrasons.
